# EUROPÄISCHE PATENTSCHRIFT

(11) **EP 2 913 169 B1**
(45) Veröffentlichungstag und Bekanntmachung des Hinweises auf die Patenterteilung: **01.11.2017**
(21) Anmeldenummer: 15155924.2
(22) Anmeldetag: 20.02.2015
(51) Int. Cl.: B26F 1/44

(54) **Stanzvorrichtung und Verfahren zum Stanzen von Wellpappe**
Punch and method for punching corrugated board
Dispositif d'estampage et procédé destiné à estamper du carton ondulé

(30) Priorität: 27.02.2014 DE 102014102552
(43) Veröffentlichungstag der Anmeldung: 02.09.2015
(73) Patentinhaber: Karl Marbach GmbH & Co. KG, 74080 Heilbronn (DE)
(72) Erfinder: Graham, Ingo, 74243 Langenbrettach (DE)
(74) Vertreter: Sloboshanin, Sergej

(56) Entgegenhaltungen:
- DE-A1-102005 000 786
- GB-A- 608 848
- GB-A- 2 502 387
- JP-A- 2000 288 997

## Beschreibung

Die Erfindung betrifft eine Stanzvorrichtung und ein Verfahren zum Stanzen eines Bogens aus Wellpappe nach dem Oberbegriff des Patentanspruchs 1 bzw. 10.

Es sind Stanzvorrichtungen bekannt, die eine Trägerplatte aufweisen, in der wenigstens eine Stanzlinie so befestigt ist, dass sie senkrecht zur Trägerplatte vorsteht und an ihrem vorstehenden freien Ende eine Stanzkante aufweist. Zur Durchführung einer Stanzung wird ein Bogen aus Wellpappe auf eine Gegenplatte aufgelegt und anschließend die Stanzvorrichtung in Richtung der Gegenplatte bewegt, bis die Stanzlinie auf den Bogen auftrifft und bei einer weiteren Bewegung den Bogen durchstanzt, bis sie auf der Gegenplatte auftrifft. Bedingt durch das Material der Wellpappe entstehen bei diesem bekannten Verfahren entlang der Schnittkante Stanzhaare und Stanzstaub, die das optische Erscheinungsbild des Bogens entlang der Schnittkante negativ beeinträchtigen. In der letzten Zeit sind die Anforderungen für Wellpappeverpackungen gestiegen. Es wird ein optisch einwandfreies Schnittbild der gestanzten Schnittkanten verlangt. Um dies zu erreichen, ist es bekannt, unterschiedliche Funktionsgummierungen an den Sichtkanten einzusetzen. Durch Einsatz von Funktionsgummierungen ist man jedoch in der Auswahl der exakten Höhe und Härte stark eingeschränkt. Weiter sind andere Bereiche in der gewöhnlichen Handhabung einer Stanzform nicht mehr möglich, wie nachträgliches Anbringen von Transporthaltepunkten, oder ein Linienwechsel ohne Beschädigung der Trägerplatte. Die Funktionsgummierung wird gewöhnlich mit Sekundenkleber angebracht, dadurch verbindet sich dieser mit den Schneidlinien und der Trägerplatte zu einem festen Verbund, der sehr schwer ohne Beschädigungen der Trägerplatte zu lösen ist.

Aus der DE 298 22 177 U1 ist eine Stanz-Rillvorrichtung bekannt, bei der eine Stanzlinie und eine Rilllinie angrenzend zueinander in einem Aufnahmeschlitz einer Trägerplatte fixiert sind.

Die DE 20 2013 100 883 U1 beschreibt einen Zurichtebogen für ein Bandstahl-Stanzwerkzeug, der eine einfache Zurichtung unter Berücksichtigung der Durchbiegung des Stanztiegels ermöglicht. In einer Trägerplatte sind Stanzlinien und Rilllinien nebeneinander im Abstand angeordnet.

Aus der GB 2502387 ist eine Vorrichtung bekannt ist, die aus einer Isoliermateriallage ein Isolationselement herstellt. Das obere Werkzeug weist einen Rahmen auf, der von einem Messer umgeben ist. Wenn das Werkzeug geschlossen wird, schneiden die Messer das Element aus Isoliermaterial aus. Der Rahmen ist geheizt. Das Werkzeug bleibt für eine vorherbestimmte Zeit geschlossen, bis das Material durch den Rahmen geschmolzen ist. Dann wird das Werkzeug geöffnet und das Isolationselement entnommen.

Aus der JP 2000 288997 A ist ferner ein Stanzwerkzeug bekannt, das eine Trägerplatte, in der Trägerplatte aufgenommene Stanzlinien sowie an den Stanzlinien angrenzend angebrachte elastische Körper umfasst. Die elastischen Körper bestehen aus einem elastischen Körper und einer Kissenauflage, die während des Stanzvorgangs den Bogen in Nähe der Stanzlinien stark zusammendrückt.

Der Erfindung liegt daher die Aufgabe zugrunde, eine Stanzvorrichtung und ein Verfahren zum Stanzen von Wellpappe bereitzustellen, durch die optisch einwandfreie Schnittkanten in einem Bogen aus Wellpappe ausgebildet werden können.

Diese Aufgabe wird erfindungsgemäß durch eine Stanzvorrichtung zum Stanzen von Wellpappe mit den Merkmalen des Patentanspruchs 1 gelöst. Vorteilhafte Weiterbildungen der erfindungsgemäßen Stanzvorrichtung sind Gegenstand der Patentansprüche 2 bis 9.

Die erfindungsgemäße Aufgabe wird außerdem durch ein Verfahren mit den Merkmalen des Patentanspruchs 10 gelöst, das im Patentanspruch 11 vorteilhaft weitergebildet ist.

Wenn mit der erfindungsgemäßen Stanzvorrichtung eine Stanzung in einem Bogen aus Wellpappe durch eine Stanzlinie durchgeführt wird, wird der Bogen unmittelbar neben der Stanzlinie durch die Niederhaltefläche komprimiert. Hierdurch wird ein durchgängig sauberer und gleichmäßiger Schnitt aller Papierlagen eines Bogens aus Wellpappe gewährleistet. Die Komprimierung findet bevorzugt neben der Längsseite der Stanzlinie statt, die dem Teil des Bogens zugewandt ist, der in Falt/Klebemaschinen, Aufstellmaschinen und/oder Befüllmaschinen zu einer Verpackung weiterverarbeitet wird. Durch das Komprimieren des Bogenmaterials entsteht nicht nur eine exakt gestanzte Schnittkante, die als Anlagekante in den Maschinen dient. Es wird außerdem der Anteil der Stanzhaare und des Stanzstaubs erheblich reduziert. Außerdem werden durch die Niederhaltefläche die Haltepunkte in ihrer Festigkeit unterstützt. Es besteht darüber hinaus die Möglichkeit nachträglich Haltepunkte einzuschleifen. Schließlich kann ein Linienwechsel ohne Beschädigung der Stanzform durchgeführt werden.

Es kann eine Niederhaltefläche angrenzend an beide Längsseiten oder nur eine Längsseite der Stanzlinie angeordnet werden.

Bei einer bevorzugten Ausführungsform ist die Niederhaltefläche an einem aus dem nicht elastischen Material bestehenden Niederhalter ausgebildet ist, der anliegend an die entsprechende Längsseite der Stanzlinie angeordnet ist

Die Niederhaltefläche kann aber auch einen Teil der Stanzlinie selbst bilden.

Bei Teststanzungen wurde eine Reduzierung des Stanzstaubs und der Stanzhaare um 85% gegenüber den herkömmlich verwendeten Verfahren festgestellt. Diese Reduzierung ist insbesondere bei Verpackungen in der Lebensmittel-, der Elektro- und Feinmechanikindustrie von erheblicher Bedeutung.

Ein Ausführungsbeispiel der erfindungsgemäßen Stanzvorrichtung wird anhand der beigefügten Figur 1, die eine Stanzvorrichtung zum Stanzen von Wellpappe zeigt, näher erläutert.

Die erfindungsgemäße Stanzvorrichtung 10 weist eine Trägerplatte 12 und eine im Abstand zu dieser angeordnete Gegenplatte 13 auf, die relativ zueinander bewegt werden können, d.h. die Trägerplatte 12 wird in Richtung der Gegenplatte 13 bewegt, die Gegenplatte 13 wird in Richtung der Trägerplatte 12 bewegt oder Trägerplatte 12 und Gegenplatte 13 werden beide zueinander bewegt. Diese Bewegungen sind anhand des Doppelpfeils angedeutet.

Im Folgenden wird der Fall erläutert, in dem die Trägerplatte 12 in Richtung der feststehenden Gegenplatte 13 bewegt wird.

In der Trägerplatte 12 ist eine Stanzlinie 18 in Form einer dünnen Platte mit einem Ende in einer Ausnehmung 14 befestigt. Die Stanzlinie 18 weist an ihrem der Trägerplatte 12 entgegengesetzten Ende eine Stanzkante 22 auf. Seitlich an die Längsseite der Stanzlinie 18 anliegend ist ein Niederhalter 16 ebenfalls in Form einer dünnen Platte an seinem Befestigungsende 17 in der Ausnehmung 14 aufgenommen. Der Niederhalter 16 weist an seinem der Trägerplatte 12 entgegengesetzten Ende eine Niederhaltefläche 20 auf, die parallel zur Unterseite der Trägerplatte 12, zur Gegenplatte 13 und zur Stanzkante 22 verläuft, wobei der Abstand der Niederhaltefläche 20 zur Trägerplatte 12 geringer ist als der Abstand der Stanzkante 22 zu dieser. Die Niederhaltefläche 20 kann sich im Winkel zu der Gegenstanzplatte 13 und in der Flächenkontur verändern. Als Beispiel können auch geriffelte, gekerbte, gewellte oder andere Profile der Niederhaltefläche 20 zum Einsatz kommen.

Niederhaltefläche 20 und Stanzlinie können auch ein Teil bilden.

Der Niederhalter 16 besteht aus nichtelastischem Material, d.h. dass sich das Material des Niederhalters 16 bei der Komprimierung nicht sichtbar verformt. Bevorzugt wird der Niederhalter 16 aus Stahl hergestellt. Er kann aber auch z.B. aus Aluminium, aus einer Aluminiumlegierung oder aus Hartplastik hergestellt sein. Nichtelastisch bedeutet, dass der Niederhalter 16 in der Steifigkeit ein Elastizitätsmodul von wenigstens 0,20 kN/mm² aufweist. Zum maximalen Elastizitätsmodul ist hierbei keine Grenze gesetzt.

Wenn ein Bogen 30 aus Wellpappe gestanzt werden soll, wird dieser auf die Oberseite der Gegenplatte 13 aufgelegt. Anschließend wird die Trägerplatte 12 in Richtung der Gegenplatte 13 bewegt, bis die Stanzkante 22 der Stanzlinie 18 auf den Bogen 30 auftrifft und diesen durchstanzt, bis die Stanzkante 22 auf der Oberseite der Gegenplatte 13 auftrifft. Der Abstand d zwischen der Schnittkante 22 und der Niederhaltefläche 20 ist so gewählt, dass er geringer ist als die Dicke des Bogens 30, so dass der Bogen 30 unmittelbar neben der Stanzlinie 18 durch die Niederhaltefläche 20 auf die Dicke d komprimiert wird.

Anschließend wird die Trägerplatte 12 wieder nach oben von der Gegenplatte 13 wegbewegt und der gestanzte Bogen 30 weiterbefördert.

Der Abstand d zwischen der Stanzplatte 22 und der Niederhaltefläche 20 wird abhängig von der Dicke e und der Qualität der einzelnen Papierlagen und Arten des Bogens 30 aus Wellpappe bestimmt.

Die Breite der Niederhaltefläche 20, die in diesem Fall der Dicke a des Niederhalters entspricht, beträgt vorzugsweise 0,50 mm bis 3 mm. Die Niederhaltefläche 20 kann materialabhängig in Ausnahmen in der Breite bis 10 mm betragen.

Als Beispiel, bei einem Bogen 30, der wie in Fig. 1 gezeigt, eine obere verpackungsinnenseitige Deckschicht 32 und eine untere verpackungsaußenseitige Deckschicht 36 umfasst, zwischen denen eine Wellenlage 34 angeordnet ist, und der eine komprimierte Dicke von 0,6 mm aufweist, beträgt der Abstand d vorzugsweise 0,4 mm bis 0,6 mm.

## Patentansprüche

1. Stanzvorrichtung zum Stanzen eines Bogens (30) aus Wellpappe (32) mit einer vorgegebenen Dicke, mit einer Trägerplatte (12), in der wenigstens eine Stanzlinie (18) so befestigt ist, dass sie senkrecht zur Trägerplatte (12) vorsteht und an ihrem vorstehenden, freien Ende eine Stanzkante (22) aufweist, wobei angrenzend an wenigstens eine Längsseite der Stanzlinie (18) eine parallel zur Stanzkante (22) verlaufenden Niederhaltefläche (20) angeordnet ist, wobei der Abstand der Niederhaltefläche (20) zur Trägerplatte (12) geringer ist als der Abstand der Stanzkante (22) zur Trägerplatte (12),
**dadurch gekennzeichnet, dass**
- der Abstand zwischen Stanzkante (22) und Niederhaltefläche (20) abhängig von der komprimierten Dicke des zu stanzenden Bogens (30) 0,40 mm bis 2,00 mm entspricht, und
- die Niederhaltefläche (20) aus einem nicht elastischen Hartmaterial besteht.

2. Stanzvorrichtung nach Anspruch 1, **dadurch gekennzeichnet, dass** die Niederhaltefläche (20) angrenzend an eine oder beide Längsseiten der Stanzlinie (18) angeordnet ist.

3. Stanzvorrichtung nach Anspruch 1 oder 2, **dadurch gekennzeichnet, dass** die Niederhaltefläche (20) an einem aus dem nicht elastischen Material bestehenden Niederhalter ausgebildet ist, der anliegend an die entsprechende Längsseite der Stanzlinie (18) angeordnet ist

4. Stanzvorrichtung nach Anspruch 1 oder 2, **dadurch gekennzeichnet, dass** die Niederhaltefläche einen Teil der Stanzlinie bildet.

5. Stanzvorrichtung nach einem der vorhergehenden Ansprüche, **dadurch gekennzeichnet, dass** das nicht elastische Hartmaterial einen Elastizitätsmodul von wenigstens 0,20 kN/mm² aufweist.

6. Stanzvorrichtung nach Anspruch 5, **dadurch gekennzeichnet, dass** das Hartmaterial Stahl, Aluminium, eine Aluminiumlegierung oder Hartplastik ist.

7. Stanzvorrichtung nach einem der vorhergehenden Ansprüche, **dadurch gekennzeichnet, dass** die Breite (a) der Niederhaltefläche (20) 0,50 mm bis 10,00 mm, vorzugsweise 1,00 mm bis 2,00 mm, beträgt.

8. Stanzvorrichtung nach einem Ansprüche 4 bis 7, **dadurch gekennzeichnet, dass** der Niederhalter (16) plattenförmig ist, wobei die Niederhaltefläche (20) eine Seitenfläche des Niederhalters (16) bildet, und der Niederhalter (16) auf der der Niederhaltefläche (20) entgegengesetzten Seite ein Befestigungsende (17) aufweist, an dem er anliegend an die Stanzlinie (18) in einer Ausnehmung (14) in der Trägerplatte (12) befestigt ist.

9. Stanzvorrichtung nach Anspruch 8, **dadurch gekennzeichnet, dass** die Stanzlinie (18) und der Niederhalter (16) in einer gemeinsamen Ausnehmung (14) in der Trägerplatte (12) befestigt sind.

10. Verfahren zum Stanzen eines Bogen (30) aus Wellpappe, bei dem der Abstand einer Stanzlinie (18) zu dem Bogen (30) verringert wird, bis die Stanzlinie (18) mit ihrer Stanzkante (22) den Bogen durchstanzt und auf eine Gegenplatte (13) auftrifft, wobei der Bogen (30) während des Durchstanzens unmittelbar neben der Stanzlinie (18) gegen die Gegenplatte (13) komprimiert wird,
**dadurch gekennzeichnet, dass**
die Komprimierung so durchgeführt wird, dass die Dicke des Bogens (30) im Bereich der Komprimierung um 5 % bis 10 % der Ausgangsdicke verringert wird.

11. Verfahren nach Anspruch 10, **dadurch gekennzeichnet, dass** die Komprimierung entlang der gesamten Länge der Stanzlinie (18) durchgeführt wird.

## Claims

1. Punching device for punching a sheet (30) of corrugated cardboard (32) of a specified thickness, comprising a support plate (12) in which at least one punching line (18) is fastened in such a way that it protrudes perpendicularly to the support plate (12) and comprises a punching edge (22) at its free, protruding end, a holding-down surface (20) that extends in parallel with the punching edge (22) being arranged adjacently to at least one longitudinal side of the punching line (18), the distance between the holding-down surface (20) and the support plate (12) being shorter than the distance between the punching edge (22) and the support plate (12),
**characterised in that**
- the distance between the punching edge (22) and the holding-down surface (20) is between 0.40 mm and 2.00 mm, depending on the compressed thickness of the sheet (30) to be punched, and
- the holding-down surface (20) consists of a non-resilient hard material.

2. Punching device according to claim 1, **characterised in that** the holding-down surface (20) is arranged adjacently to one or both longitudinal sides of the punching line (18).

3. Punching device according to either claim 1 or claim 2, **characterised in that** the holding-down surface (20) is formed on a holding-down means which consists of the non-resilient material and is arranged adjacently to the corresponding longitudinal side of the punching line (18).

4. Punching device according to either claim 1 or claim 2, **characterised in that** the holding-down surface forms part of the punching line.

5. Punching device according to any of the preceding claims, **characterised in that** the non-resilient hard material has a modulus of elasticity of at least 0.20 kN/mm².

6. Punching device according to claim 5, **characterised in that** the hard material is steel, aluminium, an aluminium alloy or hard plastic.

7. Punching device according to any of the preceding claims, **characterised in that** the width (a) of the holding-down surface (20) is 0.50 mm to 10.00 mm, preferably 1.00 mm to 2.00 mm.

8. Punching device according to any of claims 4 to 7, **characterised in that** the holding-down means (16) is flat, the holding-down surface (20) forming a side face of the holding-down means (16), and the holding-down means (16) comprising a fastening end (17) on the side opposite the holding-down surface (20), at which fastening end it is fastened in a recess (14) in the support plate (12), adjacently to the punching line (18).

9. Punching device according to claim 8, **characterised in that** the punching line (18) and the holding-down means (16) are fastened in a common recess (14) in the support plate (12).

10. Method for punching a sheet (30) of corrugated cardboard, in which the distance between a punching line (18) and the sheet (30) is reduced until the punching line (18) punches through the sheet by its punching edge (22) and is positioned against a counter plate (13), the sheet (30) being compressed against the counter plate (13) directly next to the punching line (18) when being punched,
**characterised in that**
the compression is carried out in such a way that the thickness of the sheet (30) in the region of the compression is reduced to from 5% to 10% of the initial thickness.

11. Method according to claim 10, **characterised in that** the compression is carried out along the entire length of the punching line (18).

## Revendications

1. Dispositif d'estampage destiné à estamper une feuille (30) de carton ondulé (32) avec une épaisseur prédéfinie, comportant une plaque support (12), au sein de laquelle au moins une ligne d'estampage (18) est fixée de telle manière qu'elle fait saillie perpendiculairement à la plaque support (12) et présente une arrête d'estampage (22) au niveau de son extrémité libre saillante, dans lequel une surface presse-feuille (20) parallèle à l'arrête d'estampage (22), est agencée adjacente à au moins un côté longitudinal de la ligne d'estampage (18), dans lequel la distance de la surface presse-feuille (20) par rapport à la plaque support (12) est plus faible que la distance de l'arrête d'estampage (22) par rapport à la plaque support (12),
**caractérisé en ce que**
- la distance entre arrête d'estampage (22) et surface presse-feuille (20) est comprise entre 0,40 mm et 2,00 mm en fonction de l'épaisseur comprimée de la feuille (30) à estamper, et
- la surface presse-feuille (20) est constituée d'un matériau dur non élastique.

2. Dispositif d'estampage selon la revendication 1, **caractérisé en ce que** la surface presse-feuille (20) est agencée adjacente à un côté longitudinal ou aux deux côtés longitudinaux de la ligne d'estampage (18).

3. Dispositif d'estampage selon la revendication 1 ou 2, **caractérisé en ce que** la surface presse-feuille (20) est constituée sur un abaisseur réalisé dans le matériau non élastique et est agencé adjacent au côté longitudinal correspondant de la ligne d'estampage (18).

4. Dispositif d'estampage selon la revendication 1 ou 2, **caractérisé en ce que** la surface presse-feuille forme une partie de la ligne d'estampage.

5. Dispositif d'estampage selon l'une quelconque des revendications précédentes, **caractérisé en ce que** le matériau dur non élastique présente un module d'élasticité d'au moins 0,20 kN/mm².

6. Dispositif d'estampage selon la revendication 5, **caractérisé en ce que** le matériau dur est de l'acier, de l'aluminium, un alliage d'aluminium, ou du plastique dur.

7. Dispositif d'estampage selon l'une quelconque des revendications précédentes, **caractérisé en ce que** la largeur (a) de la surface presse-feuille (20) est comprise entre 0,50 mm et 10,00 mm, de manière préférée comprise entre 1,00 mm et 2,00 mm.

8. Dispositif d'estampage selon l'une quelconque des revendications 4 à 7, **caractérisé en ce que** l'abaisseur (16) est en forme de plaque, dans lequel la surface presse-feuille (20) forme une surface latérale de l'abaisseur (16), et l'abaisseur (16) présente sur le côté opposé à la surface presse-feuille (20) une extrémité de fixation (17) au niveau de laquelle il est fixé adjacent à la ligne d'estampage (18) dans un évidement (14) de la plaque support (12).

9. Dispositif d'estampage selon la revendication 8, **caractérisé en ce que** la ligne d'estampage (18) et l'abaisseur (16) sont fixés dans un évidement commun (14) de la plaque support (12).

10. Procédé d'estampage d'une feuille (30) de carton ondulé, dans lequel la distance d'une ligne d'estampage (18) par rapport à la feuille (30) est réduite jusqu'à ce que la ligne d'estampage (18) estampe la feuille avec son arrête d'estampage (22) et butte sur une contre-plaque (13), dans lequel la feuille (30) est comprimée contre la contre-plaque (13) juste à côté de la ligne d'estampage (18) pendant l'estampage,
**caractérisé en ce que**
la compression est mise en oeuvre de sorte que l'épaisseur de la feuille (30) dans la région de la compression est réduite à concurrence de 5% à 10% de l'épaisseur initiale.

11. Procédé selon la revendication 10, **caractérisé en ce que** la compression est mise en oeuvre le long de la totalité de la longueur de la ligne d'estampage (18).
